# EUROPÄISCHE PATENTSCHRIFT

(11) **EP 0 277 485 B1**
(45) Veröffentlichungstag und Bekanntmachung des Hinweises auf die Patenterteilung: **20.06.1990**
(21) Anmeldenummer: 88100213.3
(22) Anmeldetag: 09.01.1988
(51) Int. Cl.: B67C 3/30

(54) **Vorrichtung zum automatischen Abfüllen von Flüssigkeiten in Behälter**
Device for automatically filling containers with liquids
Dispositif automatique de remplissage de récipients avec des liquides

(30) Priorität: 04.02.1987 DE 3703283
(43) Veröffentlichungstag der Anmeldung: 10.08.1988
(73) Patentinhaber: FTH Fördertechnik Hamburg GmbH, D-2082 Uetersen (DE)
(72) Erfinder: Rothkehl, Detlef, D-2359 Henstedt-Ulzburg 3 (DE)
(74) Vertreter: Hansmann, Dierk, Dipl.-Ing.

(56) Entgegenhaltungen:
- DE-A- 2 062 884
- DE-A- 3 301 189
- GB-A- 2 137 970
- GB-A- 2 164 029

## Beschreibung

Die Erfindung bezieht sich auf eine Vorrichtung zum automatischen Abfüllen von Flüssigkeiten in Behälter, wie Fässer, Gebinde, die über Transportelemente zugeführt und den Spundlöchern der Behälter einstellbare Füllköpfe zugeordnet werden, wobei die Behälter auf den Bearbeitungsplätzen entsprechend ausrichtbar sind sowie über einstellbare Behandlungsköpfe in Zuordnung zu den Spundlöchern eine Vor- und Nachbehandlung in Form von Öffnen und Verschließen der Spundlöcher erfolgt und die einzelnen Behandlungsköpfe über einen Geräteträger zusammengefaßt und verstellbar sind.

Derartige Vorrichtungen sind nach der DE-A 3 301 189 bekannt und dienen dem automatischen Füllen von Fässern. Hierbei werden neben dem eigentlichen Füllen weitere im Zusammenhang mit dem Füllvorgang stehenden Faßbehandlungen über Behandlungsköpfe vorgenommen, beispielsweise das Aufschrauben und Einschrauben des Verschlusses für das Spundloch sowie gegebenenfalls zusätzlich das sogenannte Verclinchen, in dem das verschraubte Spundloch noch mit einer zusätzlichen Umhüllung verschlossen wird. Diese Vorgänge laufen in einer bestimmten Reihenfolge ab, wobei die jeweiligen Behandlungsköpfe in Transportrichtung des Fasses hintereinander über eine Schlittenführung in Faßtransportrichtung dem Faß zugeordnet sind. Es wird hierbei zwar der Mangel der Mehrfachzentrierung des Faßes ausgeschaltet, aber es muß in Kauf genommen werden, daß erst der Arbeitsablauf für ein Faß abgewartet werden muß bis ein weiteres Faß bearbeitet werden kann. Ferner ist es erforderlich, über jeweils gesonderte Antriebe die Behandlungsköpfe anzusteuern.

Nach der DE-A 2 062 884 ist bereits eine Abfüllstraße für Gebinde mit einem absenkbaren Abfüllorgan bekannt, wobei der Abfüllposition eine Spundlochsuchstation vorgeschaltet ist und über einen Drehvorgang eine Ausrichtung entsprechend dem Abfüllorgan erfolgt. Eine ähnliche Anordnung ist aus der GB-A 2 164 029 zu entnehmen, wobei nach der Ausrichtung einzeln absenkbare Funktionsorgane angeordnet sind.

Die Aufgabe der Erfindung ist es, eine gattungsgemäße Vorrichtung zu verbessern und eine einfache Anordnung für die Befüllung unterschiedlicher Behälter mit einer minimalen Anzahl von gesteuerten Antrieben zu schaffen, die auch den Einsatz für mehrere Behälter ohne zusätzliche Behandlungspositionen mit einem platzsparenden Aufbau ermöglicht und eine individuelle Programmeinstellung mit einer schnellen Anpassung gewährleistet.

Die Lösung dieser Aufgabe erfolgt erfindungsgemäß dadurch, daß über eine programmierbare Steuereinheit die einzelnen Behandlungsköpfe jeweils durch Verstellung des gesamten Geräteträgers in allen Verstellachsen über einen Stellantrieb zum Spundloch einstellbar sowie nacheinander die einzelnen Behandlungsköpfe entsprechend den durchzuführenden Arbeitsgängen einrichtbar sind und der Geräteträger mit seinen Behandlungsköpfen mindestens einen Arbeitsbereich für zwei parallele Stränge sowie zwei hintereinander angeordnete Behälter aufweist.

Hierdurch wird der Vorteil erreicht, eine komplette Kapselung der Behandlungsköpfe in einer Einheit zu ermöglichen und nur jeweils einen Antrieb für jede Stellachse vorzusehen. Durch diese Anordnung wird auch eine schnelle Anpassung an unterschiedlichen Behältern möglich und sind auch keine zusätzlichen Behandlungspositionen erforderlich.

Ferner wird eine weitere Leistungssteigerung insbesondere für hoch viskose Medien (lange Füllzeiten) erreicht, denn es können weitere Füllstränge parallel mit einer Einheit von Behandlungsköpfen bearbeitet werden. Es kann dadurch auch direkt mit einer mit mehreren ausgerichteten Behältern beschickten Palette eine Bearbeitung durchgeführt werden. Die Palettierung voller Fässer kann somit entfallen. Die volle Palette wird jeweils abtransportiert und eine neue leere Palette zugeführt sowie mit entsprechend ausgerichteten Behältern beschickt. Selbstverständlich ist es auch möglich, nach Einbringen einer leeren Palette in den Bearbeitungsbereich, die Behälter einzeln zuzuführen und auszurichten.

Eine einfache Antriebsanordnung wird dadurch geschaffen, daß ein Stellantrieb für alle Verstellachsen angeordnet ist, wobei durch zugeordnete Schaltelemente alle Achsbewegungen einstellbar sind.

Weiterhin wird vorgeschlagen, daß ein Behandlungskopf als Spundlochsuchgerät eine Ausrichteinrichtung für die Behälter zur vorgegebenen Spundlocheinstellung steuert.

Als Variante zur Einstellung des Geräteträgers, ist vorgesehen, daß über einen Behandlungskopf mit einem Sensor und der programmierbaren Steuereinheit zur Zuordnung des Geräteträgers zum Spundloch des Behälters, die vorliegenden Wegkoordinaten zur Spundlocherfassung ermittelbar sind

Eine anpassungsfähige Anordnung wird dadurch geschaffen, daß die einzelnen Behandlungsköpfe im Geräteträger austauschbar und den Anforderungen anpaßbar angeordnet sind.

In der Zeichnung ist ein Ausführungsbeispiel über den prinzipiellen Aufbau der Erfindung schematisch dargestellt. Hierbei ist eine Draufsicht auf einen Bearbeitungsplatz mit zwei Parallelträgern aus Förderern gezeigt.

Bei der dargestellten Anordnung werden einzelne Fässer 1 über parallel angeordnete Förderern 2 und 3 zugeführt und über ein nicht näher dargestellten Drehantrieb, der am Behälteranfang angreift, bezüglich des Spundloches 4 ausgerichtet. Oberhalb des gebildeten Ausrichtplatzes ist eine Aufnahme 5 für einen verfahrbaren Geräteträger 6, der entsprechende Behandlungsköpfe 7 bis 12 als Einheit in Form eines Werkzeugs trägt.

Der Geräteträger 6 ist über zugeordnete Stellantriebe 13,14 und 15 in allen Stellachsen entsprechend den Erfordernissen einstellbar. Hierbei wird über eine programmierbare Steuereinheit 16 ein entsprechender Bewegungsablauf und eine Schrittfolge unter Berücksichtigung der vorliegenden Verhältnisse vorgegeben.

Im Geräteträger 6 bestehen die Behandlungsköpfe 7 bis 12 aus einem Spundlochsuchgerät mit induktiver, optischer oder kapazitiver Tastung, Auf-Zu-Schrauber, Clinchgerät und Feuchtemesser.

Bei einem Faßdurchlauf wird ein Faß 1 dem Bearbeitungsplatz zugeführt, und der Behandlungskopf 7 mit dem Spundlochsuchgerät wird über den Stellantrieb 13 mit dem Geräteträger bis dicht über die Behälteroberfläche abgesenkt und steuert die Ausrichtbewegung für die Spundloch-Sollposition.

Nach der Ausrichtung des Spundloches 4 wird der Geräteträger 6 mit seinem Auf-Zu-Schrauber als Behandlungskopf 8 dem Spundloch 4 zugeordnet, abgesenkt und der Verschlußstopfen herausgeschraubt. Anschließend wird gegebenenfalls über den Behandlungskopf 9 mit dem Feuchtemesser festgestellt, ob das Faß 1 leer ist. Das Faß kann nunmehr über gesonderte Füllköpfe 17 befüllt werden. Gleichzeitig können die weiteren Fässer 1 mit dem einstellbaren Geräteträger 6 für die Füllung vorbereitet werden. Im Anschluß an die Befüllung fährt der Geräteträger mit seinem Behandlungskopf 8 wieder in die Spundloch-Schließposition und verschließt das Faß 1 über seinen Auf-Zu-Schrauber.

Weiterhin wird über den Behandlungskopf 10 eine Clinchkappe aufgebracht, während ein Behandlungskopf 11 als Reserve vorgesehen ist. Der Behandlungskopf 12 ist ebenfalls als Auf-Zu-Schrauber ausgebildet, um gleichzeitig den jeweiligen Verschlußstopfen aufzunehmen und keinen Arbeitsengpaß auftreten zu lassen.

Bei einer Änderung der Behältergröße oder unterschiedlichen Behältern ist es nur erforderlich, die entsprechenden Wegänderungen in die Steuereinheit einzugeben bzw. entsprechende vorliegende Programme auszutauschen, da der Bewegungsablauf prinzipiell erhalten bleibt.

## Patentansprüche

1. Vorrichtung zum automatischen Abfüllen von Flüssigkeiten in Behälter (1), wie Fässer, Gebinde, die über Transportelemente (2, 3) zugeführt und den Spundlöchern (4) der Behälter (1) einstellbare Füllköpfe (17) zugeordnet werden, wobei die Behälter (1) auf den Bearbeitungsplätzen entsprechend ausrichtbar sind sowie über einstellbare Behandlungsköpfe (7-12) in Zuordnung zu den Spundlöchern (4) eine Vor- und Nachbehandlung in Form von Öffnen und Verschließen der Spundlöcher (4) erfolgt und die einzelnen Behandlungsköpfe (7-12) über einen Geräteträger (6) zusammengefaßt und verstellbar sind, dadurch gekennzeichnet, daß über eine programmierbare Steuereinheit (16) die einzelnen Behandlungsköpfe (7-12) jeweils durch Verstellung des gesamten Geräteträgers (6) in allen Verstellachsen über einen Stellantrieb (13, 14, 15) zum Spundloch (4) einstellbar sowie nacheinander die einzelnen Behandlungsköpfe (7-12) entsprechend den durchzuführenden Arbeitsgängen einrichtbar sind und der Geräteträger (6) mit seinen Behandlungsköpfen (7-12) mindestens einen Arbeitsbereich für zwei parallele Stränge sowie zwei hintereinander angeordnete Behälter (1) aufweist.

2. Vorrichtung nach Anspruch 1, dadurch gekennzeichnet, daß ein Stellantrieb (13, 14 oder 15) für alle Verstellachsen angeordnet ist, wobei durch zugeordnete Schaltelemente alle Achsbewegungen einstellbar sind.

3. Vorrichtung nach Anspruch 1 oder 2, dadurch gekennzeichnet, daß ein Behandlungskopf (7) als Spundlochsuchgerät eine Ausrichteinrichtung für die Behälter (1) zur vorgegebenen Spundlocheinstellung steuert.

4. Vorrichtung nach einem der Ansprüche 1 bis 3, dadurch gekennzeichnet, daß über einen Behandlungskopf mit einem Sensor und der programmierbaren Steuereinheit (16) zur Zuordnung des Geräteträgers (6) zum Spundloch (4) des Behälters (1), die vorliegenden Wegkoordinaten zur Spundlocherfassung ermittelbar sind.

5. Vorrichtung nach einem der Ansprüche 1 bis 4, dadurch gekennzeichnet, daß die einzelnen Behandlungsköpfe (7-12) im Geräteträger (6) austauschbar und den Anforderungen anpaßbar angeordnet sind.

## Claims

1. A means for automatically pouring liquids into containers (1) such as flasks and barrels, which are supplied via conveyor components (2, 3) and adjustable sealing heads (17) are associated with the bungholes (4) of the containers (1), the containers (1) being suitably aligned with the processing areas and adjustable treatment heads (7-12) associated with the bungholes (4) being used for pretreatment and after-treatment in the form of opening and closing the bungholes (4) and the individual treatment heads (7-12) being combined and adjustable in a holder (6), characterised in that the individual treatment heads (7-12) are adjustable via a programmable control unit (16) by adjusting the entire holder (6) along all adjustment axes relative to the bunghole (4) by means of an adjustment drive (13, 14, 15) and the individual treatment heads (7-12) are successively alignable in accordance with the required operations and the holder (6) and treatment heads (7-12) have at least one working range for two parallel lines and two successive containers (1).

2. A means according to claim 1, characterised in that an adjusting drive (13, 14 or 15) is provided for all adjustment axes, and all axial movements are adjustable via associated switching elements.

3. A means according to claim 1 or 2, characterised in that one treatment head (7) serves as a bunghole finder which controls a device for aligning the containers (1) to obtain a preset adjustment of the bunghole.

4. A means according to any of claims 1 to 3, characterised in that the existing travel coordinates for detecting the bunghole are determined via a treatment head and sensor and by the programmable control unit (16) for associating the holder (6) with the bunghole (4) of the container (1).

5. A means according to any of claims 1 to 4, characterised in that the individual treatment heads (7-12) in the holder (6) are disposed so as to be interchangeable and adaptable to requirements.

## Revendications

1. Dispositif destiné au remplissage automatique de récipients (1) tels que des fûts ou des fûts métalliques, par des liquides, ces récipients étant acheminés via des éléments de transport (2, 3), tandis que des têtes de remplissage (17) réglables sont attribuées aux bondes (4) des récipients (1); selon ce dispositif, on peut aligner les récipients (1) de manière correspondante sur les lieux de traitement, de même que prend place un traitement préalable et ultérieur sous forme d'ouverture et d'obturation des bondes (4) via des têtes de traitement (7-12) réglables affectées à ces bondes et qu'un support d'appareillage (6) regroupe et déplace les têtes individuelles (7-12) de traitement, caractérisé en ce que via une unité de commande (16) programmable, chaque tête de traitement (7-12) peut venir s'ajuster à la bonde (4) chaque fois via déplacement de l'ensemble du support d'appareillage (6) dans tous les axes d'orientation, à l'intervention d'une commande de réglage (13, 14, 15), les têtes individuelles de traitement (7-12) pouvant également venir se disposer successivement de manière correspondante aux opérations à effectuer, tandis que le support d'appareillage (6) muni de ses têtes de traitement (7-12) présente au moins un rayon d'action destiné à deux lignes parallèles, ainsi qu'a deux récipients (1) disposés l'un derrière l'autre.

2. Dispositif selon la revendication 1, caractérisé en ce que l'on aménage une commande de réglage (13, 14 ou 15) destinée à tous les axes d'orientation, les mouvements axiaux pouvant être réglés via des éléments de circuit qui leur sont attribués.

3. Dispositif selon la revendication 1 ou 2, caractérisé en ce qu'une tête de traitement (7) fonctionnant comme appareil de repérage de bonde, commande un dispositif d'alignement destiné aux récipients (1) en fonction d'un positionnement prédéterminée de bonde.

4. Dispositif selon l'une quelconque des revendications 1 à 3, caractérisé en ce que, via une tête de traitement, avec un détecteur et l'unité de commande (16) programmable destinés à l'affectation du support d'appareillage (6) à la bonde (4) du récipient (1), on peut déterminer les coordonnées de déplacement en vigueur pour la détection de la bonde.

5. Dispositif selon l'une quelconque des revendications 1 à 4, caractérisé en ce que chaque tête de traitement (7-12) est disposée sur le support d'appareillage (6) de façon à pouvoir être remplacée et de façon à pouvoir s'adapter aux exigences.
